# FASCICULE DE BREVET EUROPEEN

(11) **EP 2 758 318 B1**
(45) Date de publication et mention de la délivrance du brevet: **06.12.2017**
(21) Numéro de dépôt: 12773255.0
(22) Date de dépôt: 24.09.2012
(51) Int. Cl.: B65D 47/20, B65D 47/32

(54) **BOUCHON ANTI-GOUTTE A CAPUCHON DISTRIBUTEUR MOBILE RAPPELE ELASTIQUEMENT ET A DEUX POSITIONS ANGULAIRES**
TROPFSTOPP-AUSGABEVERSCHLUSS MIT ELASTISCH RÜCKGEFÜHRTER BEWEGLICHER ABDECKUNG UND MIT ZWEI WINKELSTELLUNGEN
ANTI-DRIP CAP WITH AN ELASTICALLY RETURNED MOBILE COVER, AND HAVING TWO ANGULAR POSITIONS

(30) Priorité: 22.09.2011 FR 1158443
(43) Date de publication de la demande: 30.07.2014
(73) Titulaire: Maîtrise Et Innovation, 27100 Val De Rueil (FR)
(72) Inventeur: DE ROSA, Daniel, 27400 Louviers (FR)
(74) Mandataire: Cabinet Chaillot
(86) Numéro de dépôt international: PCT/EP2012/068738
(87) Numéro de publication internationale: WO 2013/041716

(56) Documents cités:
- WO-A1-96/21601
- WO-A1-2010/133467
- DE-A1- 4 328 582
- DE-U1- 8 715 396
- FR-A1- 2 922 527

## Description

L'invention concerne un bouchon dit "anti-goutte" pour un flacon déformable.

L'invention concerne plus particulièrement un bouchon dit "anti-goutte" pour un flacon déformable, notamment un flacon souple contenant un produit cosmétique, pharmaceutique, industriel ou alimentaire sous forme liquide ou crémeuse, comportant :
- une embase sensiblement tubulaire, qui est destinée à être fixée de manière étanche sur un col tubulaire complémentaire du flacon, et dont une paroi transversale dite d'entrée qui obture le col du flacon comporte au moins un orifice d'entrée communiquant avec l'intérieur du flacon,
- un capuchon sensiblement tubulaire, qui coiffe de manière étanche l'embase, et dont une paroi transversale dite "supérieure" comporte au moins un orifice de sortie du produit,
   le capuchon et l'embase déterminant de manière étanche une chambre de passage du produit, interposée entre l'orifice d'entrée de l'embase et l'orifice de sortie du produit,
   ledit bouchon étant susceptible d'occuper au moins :
- une première configuration, dite d'obturation et de verrouillage, associée à une première position angulaire extrême du capuchon et à une première position axiale basse dudit capuchon par rapport à l'embase, dans laquelle le capuchon est bloqué sur l'embase et dans laquelle l'orifice de sortie du produit est descendu sur un élément d'obturation qui fait saillie coaxialement à l'embase à partir de sa paroi transversale d'entrée, une portée d'extrémité de l'élément d'obturation obturant de manière étanche l'orifice de sortie du produit,
- une deuxième configuration, dite de distribution, associée à une seconde position angulaire extrême du capuchon et à une seconde positon axiale haute dudit capuchon par rapport à l'embase dans laquelle l'orifice de sortie est agencé avec un jeu élevé déterminé au-dessus de l'élément d'obturation pour permettre le passage du produit au travers des orifices d'entrée et de sortie et de la chambre de passage lorsque le flacon est pressé,
en passant par une troisième configuration intermédiaire dite de mise à l'air dans laquelle les positions relatives du capuchon et de l'embase déterminent un chemin de fuite de dimensions réduites mettant en communication la chambre de passage avec l'extérieur pour réaliser une mise à l'air du flacon déformable permettant notamment au flacon de reprendre sa forme initiale après avoir été sollicité.

On connaît de nombreux exemples de bouchons de ce type.

Un tel bouchon est couramment utilisé dans l'industrie cosmétique ou alimentaire pour assurer la distribution d'un produit crémeux.

Un tel bouchon présente toutefois l'inconvénient de ne comporter qu'une position basse d'obturation ou une position haute de distribution.

Ainsi un tel bouchon doit nécessiter une manipulation à chaque fois qu'il doit être utilisé afin de l'ouvrir, sous peine de voir le produit qu'il contient sécher et obturer l'orifice de sortie du produit.

Par ailleurs, un tel bouchon ne peut demeurer en position haute de distribution sans risque d'être renversé et de voir ainsi le produit qu'il contient s'en écouler.

On a proposé dans le document WO-A1-2010/133467 un bouchon anti-goutte selon le préambule de la revendication 1, dont l'orifice de sortie du produit ne s'ouvre que lorsque le bouchon est alimenté en produit, par exemple lorsque l'on exerce une pression sur un flacon souple sur lequel est vissé le bouchon.

Dans ce dispositif, le capuchon est mobile entre une position verrouillée sur l'embase et une position déverrouillée permettant la mise à l'air du flacon déformable grâce à un jeu réduit entre capuchon et embase, et l'éjection du produit dès lors qu'une injection de produit provenant du flacon exerce sur la capuchon une pression suffisante pour le soulever.

Cette conception présente le risque d'une légère fuite de produit dans la position déverrouillée, la mise à l'air du flacon s'opérant par un orifice de taille élevée.

L'invention remédie à cet inconvénient en proposant un bouchon du type précédent comportant un moyen de mise à l'air évitant tout risque de fuite.

Dans ce but, l'invention propose un bouchon selon la revendication 1. Selon d'autres caractéristiques de l'invention :
- les canaux comportent :
   - au moins un premier lamage, qui est formé dans la périphérie de la portée d'extrémité de l'élément d'obturation, et qui s'étend au moins jusqu'à l'extrémité libre de ladite portée de manière à communiquer avec l'extérieur du bouchon,
   - un second lamage, formé dans une face inférieure de la paroi supérieure du capuchon, qui met en communication la périphérie de l'orifice et la chambre de passage,
- la portée de l'élément d'obturation est tronconique et le premier lamage est orienté selon une génératrice de ladite portée tronconique,
- le second lamage est d'orientation radiale,
- une portée tubulaire intérieure du capuchon comporte au moins un premier élément et un deuxième élément faisant saillie radialement vers l'intérieur du capuchon qui sont destinés à coopérer simultanément respectivement avec au moins une première butée angulaire et au moins une première butée axiale supérieure, solidaires de l'embase, pour déterminer la première configuration du bouchon,
- le capuchon comporte au moins un troisième élément faisant saillie radialement vers l'intérieur du capuchon à partir de sa portée intérieure, et un quatrième élément intérieur au capuchon qui sont destinés à coopérer simultanément respectivement avec au moins une seconde butée angulaire et avec le moyen de rappel élastique, solidaires de l'embase, pour déterminer les deuxième et troisième configurations du bouchon,
- la portée tubulaire intérieure du capuchon comporte au moins un pion, formant les premier à quatrième éléments, qui fait saillie radialement vers l'intérieur du capuchon, et qui est destiné à coopérer avec au moins une piste oblongue qui s'étend dans la périphérie d'une extrémité inférieure de l'embase suivant un secteur angulaire correspondant à l'angle formé entre les première et seconde positions angulaires, ladite piste comportant les première butée angulaire, première butée axiale supérieure, seconde butée angulaire et moyen de rappel élastique, et déterminant les première à troisième configurations du bouchon,
- la piste comporte :
   - un premier tronçon, d'une largeur correspondant à la hauteur du pion, qui comporte une première extrémité de la piste formant la première butée angulaire du pion, dont un bord supérieur détermine la première butée axiale supérieure du pion, pour déterminer la première configuration du bouchon,
   - un deuxième tronçon, d'une largeur correspondant à la hauteur du pion, comportant un premier bossage, porté notamment par un bord inférieur de la piste, qui est agencé à une distance de la première extrémité de piste correspondant sensiblement à la largeur du pion, qui permet le verrouillage du pion dans le premier tronçon, et qui est susceptible d'être franchi par le pion lorsque le capuchon est mû en rotation,
   - un troisième tronçon,
   - un quatrième tronçon, d'une largeur correspondant à la hauteur du pion, comportant un second bossage, porté notamment par un bord inférieur de la piste, qui est agencé à une distance d'une seconde extrémité de piste correspondant sensiblement à la largeur du pion, qui permet le verrouillage du pion dans un cinquième tronçon, et qui est susceptible d'être franchi par le pion lorsque le capuchon est mû en rotation,
   - le cinquième tronçon, qui s'étend entre le second bossage et la seconde extrémité de la piste, qui comporte une seconde extrémité de la piste formant la seconde butée angulaire du pion, et dont un bord supérieur rappelé élastiquement forme le moyen de rappel élastique, pour déterminer les deuxième et troisième configurations du bouchon,
- le bord supérieur du cinquième tronçon est porté par une patte élastique, dont une première extrémité est venue de matière avec une première partie cylindrique d'un corps de l'embase, qui s'étend avec un jeu déterminé autour d'une deuxième partie cylindrique du corps de l'embase, et dont une seconde extrémité flexible libre, comporte un bord inférieur constituant le bord supérieur du cinquième tronçon,
- la portée tubulaire intérieure du capuchon comporte autant de pions répartis angulairement de manière régulière que l'embase comporte de pistes, de pattes élastiques et de premiers lamages répartis angulairement de manière régulière,
- l'embase comporte une paroi transversale supérieure reposant de manière étanche sur le col du flacon, à partir de laquelle un puits tubulaire s'étend à l'intérieur du col du flacon, ledit puits comportant une paroi transversale inférieure formant la paroi transversale d'entrée comportant l'orifice et recevant en coulissement une cheminée tubulaire qui s'étend à partir d'une paroi transversale du capuchon, ladite cheminée comportant à son extrémité inférieure une lèvre d'étanchéité tronconique, pour déterminer la chambre de passage de manière étanche.

D'autres caractéristiques et avantages de l'invention apparaîtront à la lecture de la description détaillée qui suit pour la compréhension de laquelle on se reportera aux dessins annexés dans lesquels :
- la figure 1 est une vue en perspective éclatée avec arrachement d'un bouchon anti-goutte selon l'invention ;
- la figure 2 est une vue de détail en perspective de l'embase du bouchon;
- la figure 3 est une vue en perspective du capuchon ;
- la figure 4 est une vue en coupe du bouchon dans la première configuration du bouchon ;
- la figure 5 est une vue en coupe du bouchon dans la troisième configuration ;
- la figure 6 est une vue en coupe du bouchon dans la deuxième configuration du bouchon.

Dans la description qui va suivre, des chiffres de référence identiques désignent des pièces identiques ou ayant des fonctions similaires.

On a représenté sur les figures un bouchon 10 dit "anti-goutte" réalisé conformément à l'invention.

De manière connue, le bouchon 10 est destiné à équiper un flacon déformable 12 d'un produit cosmétique, pharmaceutique, industriel ou alimentaire, sous forme liquide ou crémeuse.

Il sera donc compris que le champ d'application du bouchon 10 trouve à s'appliquer à des domaines très variés.

Le flacon 12 déformable peut notamment être un flacon rigide dont une paroi ou un piston est mobile. Ce type de flacon est largement connu de l'état de la technique et est par exemple utilisé pour contenir des pâtes dentifrices.

Dans un tel flacon, le volume du flacon varie au fur et à mesure de son utilisation, car le déplacement de la paroi mobile accompagne l'évacuation du produit. Le volume est du flacon est dans ce cas toujours intégralement rempli de produit.

Le flacon 12 peut aussi être plus simplement un flacon souple qui est destiné à être pressé pour provoquer l'évacuation du produit.

Dans un tel flacon, le volume du flacon est globalement invariant, le produit qui est évacué hors du flacon étant remplacé par de l'air lorsque la pression exercée sur le flacon est relâchée.

Dans la suite de la présente description, on explicitera l'invention en référence à un flacon 12 souple, mais il sera compris que cette disposition ne saurait être limitative de l'invention.

Le flacon 12 comporte un col 14. De manière connue, le bouchon 10 comporte une embase 16 sensiblement tubulaire, qui est destinée à être fixée de manière étanche, sur le col tubulaire 14 complémentaire du flacon 12.

L'embase 16 peut être fixée sur le col 14 par tous les moyens connus de l'état de la technique, par exemple par emboîtement, collage, soudure ou vissage.

Ainsi, à titre d'exemple, et de manière non limitative de l'invention, le col 14 du flacon 12 qui a été représenté ici comporte des filets 18 qui sont destinés à recevoir de manière étanche un taraudage interne complémentaire 20 de l'embase 16.

Comme l'illustrent plus particulièrement les figures 1 et 3, une paroi transversale dite "d'entrée" 22 de l'embase, qui obture le col 14 du flacon 12 comporte au moins un orifice 24 d'entrée qui est destiné à communiquer avec l'intérieur du flacon 12.

L'embase 16 reçoit un capuchon 26 sensiblement tubulaire, qui coiffe de manière étanche l'embase 16, et dont une paroi transversale 28 dite "supérieure" comporte au moins un orifice 30 de sortie du produit.

Ainsi, comme l'illustrent les figures 4 à 6, le capuchon 26 et l'embase 16 déterminent de manière étanche une chambre 32 de passage du produit, interposée entre l'orifice d'entrée 24 de l'embase 16 et l'orifice 30 de sortie du produit.

Dans le mode de réalisation préféré de l'invention, la paroi d'entrée 22 de l'embase 16 comportant l'orifice d'entrée 24 est agencée à l'extrémité inférieure d'un puits tubulaire 17 qui s'étend à partir d'une paroi transversale supérieure 19 de l'embase 16 à l'intérieur du col 14 du flacon 12.

Avantageusement, la paroi transversale supérieure 19 reposant de manière étanche sur le col 14 du flacon 12. En particulier, un jonc circulaire 21, porté par une face inférieure 29 de la paroi transversale supérieure 19, est destiné à être agencé au contact d'une face supérieure 31 du col du flacon pour garantir l'étanchéité entre le flacon 12 et l'embase 16.

Le puits 17 reçoit en coulissement une cheminée tubulaire 23 qui s'étend à partir de la paroi transversale 28 supérieure du capuchon 26, ladite cheminée comportant à son extrémité supérieure l'orifice de sortie 30.

De la sorte le puits tubulaire 17 et la cheminée tubulaire 23 déterminent la chambre de passage 32 de manière parfaitement étanche.

En particulier, la cheminée tubulaire 23 comporte à son extrémité inférieure 25 une lèvre tronconique 27 assurant l'étanchéité avec le puits 17.

Cette lèvre tronconique présente l'avantage, par rapport à un bourrelet annulaire conventionnel d'offrir une étanchéité d'autant plus accrue que la chambre de passage 32 est soumise à la pression du produit qui la traverse, la pression du produit plaquant en effet la lèvre tronconique 27 contre la paroi du puits 17.

Il sera compris néanmoins que cette disposition n'est pas limitative de l'invention et que toute configuration permettant de déterminer une chambre de passage 32 entre l'embase 16 et le capuchon 26 peut convenir à la bonne mise en oeuvre de l'invention.

De manière connue, comme l'illustre la figure 4, le bouchon 10 est susceptible d'occuper une première configuration, dite d'obturation et de verrouillage, associée à une première position angulaire extrême du capuchon 26 et à une première position axiale basse dudit capuchon 26 par rapport à l'embase 16, dans laquelle le capuchon est bloqué sur l'embase et dans laquelle l'orifice de sortie du produit est descendu sur un élément 34 d'obturation qui fait saillie coaxialement à l'embase 16 à partir de sa paroi 22 transversale d'entrée, une portée d'extrémité 36 de l'élément 34 d'obturation obturant de manière étanche l'orifice 30 de sortie du produit du capuchon 26.

Comme l'illustre la figure 6, le bouchon 10 est susceptible d'occuper une deuxième configuration extrême, dite de distribution, associée à une seconde position angulaire extrême du capuchon 26 et à une seconde positon axiale haute dudit capuchon 26 par rapport à l'embase 16 dans laquelle l'orifice 30 de sortie est agencé avec un jeu "J" élevé déterminé au-dessus de l'élément 34 d'obturation pour permettre le passage du produit au travers des orifices d'entrée 24 et de sortie 30 et de la chambre 32 de passage lorsque le produit à distribuer est soumis à une pression, c'est-à-dire notamment dans le cas d'un flacon souple lorsqu'il est pressé.

Enfin, comme l'illustre la figure 5, le bouchon 10 est susceptible de passer de la première à la deuxième position en passant par une troisième configuration intermédiaire dite de mise à l'air dans laquelle les positions relatives du capuchon 26 et de l'embase 16 déterminent un chemin de fuite 38 de dimensions réduites mettant en communication la chambre 32 de passage avec l'extérieur pour réaliser une mise à l'air du flacon 12, permettant notamment audit flacon 12, lorsqu'il s'agit d'un flacon souple 12, de reprendre sa forme une fois pressé.

Conventionnellement le chemin de fuite est réalisé, dans la troisième configuration angulaire par une position axiale intermédiaire du capuchon 26, selon un jeu réduit, non nul, permettant d'ouvrir partiellement l'orifice 30.

Cette solution n'élimine pas tout risque de fuite en cas de renversement du flacon 12.

Dans ce but, l'invention propose un bouchon 10 anti-goutte du type décrit précédemment, caractérisé en ce que la troisième configuration intermédiaire dite de mise à l'air est associée à la seconde position angulaire extrême du capuchon 26 et à la première position axiale basse dudit capuchon 26 par rapport à l'embase 16, et en ce que, dans la seconde position angulaire du capuchon, un moyen 40 de rappel élastique de raideur déterminée est interposé entre le capuchon 26 et l'embase 16, pour permettre le passage du bouchon 10 de sa troisième à sa deuxième configuration, le capuchon 26 se levant vers sa position haute de distribution dès lors qu'une injection de produit provenant du col 14 du flacon 12 exerce sur la paroi supérieure 28 de la chambre de passage 32 une pression suffisante pour que l'effort résultant surmonte l'effort dudit moyen 40 de rappel élastique, et le retour automatique du bouchon de sa troisième à sa deuxième configuration, le capuchon 26 étant rappelé vers sa position verticale basse sur l'embase 16 dès lors que la pression du produit est relâchée.

Dans cette configuration, la capuchon 26 occupant la même positon axiale par rapport à l'embase 16 dans les deuxième et troisième positions du bouchon 10, le chemin de fuite 38 est déterminé par la position angulaire du capuchon 26.

Ainsi, dans la troisième position du bouchon 10 qui a été représentée à la figure 5, le chemin de fuite 38 est constitué par deux canaux 42, 44 formés respectivement dans l'embase 16 et dans le capuchon 26, qui sont abouchés l'un à l'autre dans la cette seule seconde position angulaire.

Plus particulièrement, le canal 42 est constitué d'au moins un premier lamage 42, qui est formé dans la périphérie de la portée d'extrémité 36 de l'élément d'obturation 34, et qui s'étend au moins jusqu'à l'extrémité libre 46 de ladite portée 36 de manière à communiquer avec l'extérieur du bouchon 10.

Le canal 44 est constitué d'un second lamage 44, formé dans une face inférieure 48 de la paroi supérieure 28 du capuchon 16. Ce lamage 44 met en communication la périphérie de l'orifice 30 avec la chambre 32 de passage.

Dans le mode de réalisation préféré de l'invention, pour favoriser le centrage du capuchon 26, la portée 36 de l'élément d'obturation 34 est tronconique. Le premier lamage 42 est orienté selon une génératrice de ladite portée tronconique 36.

De manière non limitative de l'invention, le second lamage 44 est pour sa part d'orientation radiale.

Bien entendu, il sera compris qu'en cas d'absence de chemin de fuite 38, le bouchon 10 demeurerait fonctionnel entre ses première et deuxième positions. Dans le cas d'un flacon souple, celui-ci resterait compressé après son utilisation dans la deuxième configuration.

Pour délimiter les positions extrêmes du capuchon 26 sur l'embase 16, une portée tubulaire intérieure 50 du capuchon 26 comporte au moins un premier élément et un deuxième élément faisant saillie radialement vers l'intérieur du capuchon 26. Ces éléments sont destinés à coopérer simultanément respectivement avec au moins une première butée 52 angulaire et au moins une première butée 54 axiale supérieure, solidaires de l'embase 16, pour déterminer la première configuration du bouchon 10.

Par ailleurs, le capuchon 26 comporte au moins un troisième élément faisant saillie radialement vers l'intérieur du capuchon 26 à partir de sa portée intérieure 50, et un quatrième élément intérieur au capuchon 26 qui sont destinés à coopérer simultanément respectivement avec au moins une seconde butée 56 angulaire et avec le moyen 40 de rappel élastique, solidaires de l'embase 16, pour déterminer les deuxième et troisième configurations du bouchon 10.

Les premier à quatrième éléments pourraient être totalement indépendants. Toutefois, pour des raisons de facilité de fabrication et de simplicité, la portée tubulaire intérieure 50 du capuchon 26 comporte au moins un pion 58 , formant les premier à quatrième éléments, qui fait saillie radialement vers l'intérieur du capuchon 26, et qui est destiné à coopérer avec au moins une piste 60 oblongue qui s'étend dans la périphérie d'une extrémité inférieure 62 de l'embase 16 suivant un secteur angulaire "α" correspondant à l'angle formé entre les première et seconde positions angulaires.

La piste 62 comporte les première butée angulaire 52, première butée axiale supérieure 54, seconde butée angulaire 56 et le moyen de rappel élastique 40, et elle détermine les première à troisième configurations du bouchon 10 en assurant un guidage du pion 58 au cours de la rotation du capuchon 26.

A cet effet, la piste 54 comporte un premier tronçon 64, d'une largeur correspondant à la hauteur du pion 58, qui comporte une première extrémité 52 de la piste formant la première butée angulaire du pion, dont un bord supérieur 54 détermine la première butée axiale supérieure du pion 58, pour déterminer la première configuration du bouchon 10, comme représenté à la figure 4.

La piste 62 comporte ensuite un deuxième tronçon 66, d'une largeur correspondant à la hauteur du pion 58,comportant un premier bossage 68 porté notamment par un bord inférieur 71 de la piste 62, qui est agencé à une distance de la première extrémité 52 de la piste 62 correspondant sensiblement à la largeur du pion 58, qui permet le verrouillage du pion 58 dans le premier tronçon 64, et qui est susceptible d'être franchi par le pion 58 lorsque le capuchon 26 est mû en rotation.

Puis la piste 62 comporte un troisième tronçon libre 70.

Puis la piste 62 comporte un quatrième tronçon 72, d'une largeur correspondant à la hauteur du pion 58, comportant un second bossage 74, porté notamment par le bord inférieur 71 de la piste 62, qui est agencé à une distance d'une seconde extrémité 56 de la piste 62 correspondant sensiblement à la largeur du pion 58. Ce tronçon 72 permet le verrouillage du pion 58 dans un cinquième tronçon 71, et il est susceptible d'être franchi par le pion 58 lorsque le capuchon 26 est mû en rotation,

Puis la piste 62 comporte le cinquième tronçon 76, qui s'étend entre le second bossage 74 et la seconde extrémité 56 de la piste. Ce cinquième tronçon 76 comporte une seconde extrémité de la piste formant la seconde butée angulaire 56 du pion 58, et un bord supérieur 40 rappelé élastiquement qui forme le moyen de rappel élastique, pour déterminer les deuxième et troisième configurations du bouchon 10.

Plus particulièrement, le bord supérieur 40 du cinquième tronçon rappelé élastiquement est porté par une patte élastique 78, dont une première extrémité 80 est venue de matière avec une première partie cylindrique 82 d'un corps 84 de l'embase 16, et qui s'étend avec un jeu "e" déterminé autour d'une deuxième partie cylindrique 86 du corps 84 de l'embase.

Une seconde extrémité 88 de la patte 78 est flexible et libre et elle peut ainsi fléchir de manière que son bord inférieur constitue au moins le bord supérieur 40 du cinquième tronçon 76 formant moyen de rappel élastique.

Il sera compris que la raideur de la patte 78 pourra être adaptée aux différentes viscosités de produit à distribuer afin de garantir l'étanchéité du système dans la troisième configuration intermédiaire de mise à l'air.

Il sera aussi compris à la lumière de la présente description que la portée 50 tubulaire intérieure du capuchon 26 peut comporter autant de pions 58 répartis angulairement de manière régulière que l'embase 16 peut comporter de pistes 62 similaires, et de pattes élastiques 40, l'essentiel étant que les pistes 62 correspondent à des déplacements angulaires et axiaux du pion 58 de même amplitude. Il est toutefois préférable de disposer d'au moins deux pions 58 pour des raisons d'équilibrage du capuchon 26.

De ce fait, on comprendra qu'afin d'assurer la concordance des lamages 42, 44 entre eux quel que soit la piste 62 recevant un pion 58 déterminé, l'embase 16 comporte autant de lamages 42 que de pistes 62, le montage du capuchon 26 sur l'embase 16 permettant dans la troisième position la concordance d'au moins un lamage 42 avec le lamage 44, les autres lamages 42 étant inutilisés. Il n'est donc de ce fait pas nécessaire d'interposer un quelconque détrompeur entre l'embase 16 et le bouchon 26.

Sur la figure 5 on a représenté une embase 16 comportant deux lamages 42 car l'embase présente deux pistes 62. Il sera compris qu'une embase comportant par exemple trois pistes 62 comporterait de manière analogue trois lamages 42.

On remarquera également entre autres avantages que l'embase 16 comporte au moins deux lumières 24 en forme de lunules réparties angulairement de manière régulière autour de l'élément 34 d'obturation, qui forment chacune un orifice d'entrée 24.

Enfin, avangateusement, le capuchon 26 comporte au moins un moyen externe de fixation d'un élément d'habillage (non représenté) qui recouvre le bouchon 16 et qui comporte un perçage (non représenté) coïncidant avec l'orifice 30 de sortie du produit.

L'invention propose donc un bouchon 10 anti-goutte particulièrement innovant en ce qu'il permet d'éviter la dispersion et le séchage du produit, et avantageux en ce qu'il est formé d'un nombre limité de pièces, et peut donc à ce titre être produit à un coût réduit en grande série.

## Revendications

1. Bouchon (10) dit "anti-goutte" pour un flacon (12) déformable, notamment un flacon souple, contenant un produit cosmétique, pharmaceutique, industriel ou alimentaire sous forme liquide ou crémeuse, comportant :
- une embase (16) sensiblement tubulaire, qui est destinée à être fixée de manière étanche sur un col tubulaire (14) complémentaire du flacon (12), et dont une paroi transversale (22) dite d'entrée qui obture le col (14) du flacon (12) qui comporte au moins un orifice (24) d'entrée communiquant avec l'intérieur du flacon (12),
- un capuchon (26) sensiblement tubulaire, qui coiffe de manière étanche l'embase (16), et dont une paroi transversale (28) dite "supérieure" comporte au moins un orifice (30) de sortie du produit,
le capuchon (26) et l'embase (16) déterminant de manière étanche une chambre (32) de passage du produit, interposée entre l'orifice d'entrée (24) de l'embase (16) et l'orifice (30) de sortie du produit,
ledit bouchon (10) étant susceptible d'occuper au moins :
- une première configuration, dite d'obturation et de verrouillage, associée à une première position angulaire extrême du capuchon et à une première position axiale basse dudit capuchon (26) par rapport à l'embase (16), dans laquelle le capuchon (26) est bloqué sur l'embase (16) et dans laquelle l'orifice (30) de sortie du produit est descendu sur un élément (34) d'obturation qui fait saillie coaxialement à l'embase (16) à partir de sa paroi (22) transversale d'entrée, une portée d'extrémité (36) de l'élément (34) d'obturation obturant de manière étanche l'orifice (30) de sortie du produit,
- une deuxième configuration, dite de distribution, associée à une seconde position angulaire extrême du capuchon (26) et à une seconde positon axiale haute dudit capuchon (26) par rapport à l'embase (16) dans laquelle l'orifice (30) de sortie est agencé avec un jeu (J) élevé déterminé au dessus de l'élément (34) d'obturation pour permettre le passage du produit au travers des orifices d'entrée (24) et de sortie (30) et de la chambre (32) de passage lorsque produit est éjecté du flacon (12) déformable,
en passant par une troisième configuration intermédiaire dite de mise à l'air dans laquelle les positions relatives du capuchon (26) et de l'embase (16) déterminent un chemin de fuite (38) de dimensions réduites mettant en communication la chambre (32) de passage avec l'extérieur pour réaliser une mise à l'air du flacon (12) déformable permettant notamment au flacon (12) déformable de reprendre sa forme après avoir été déformé,
la troisième configuration intermédiaire dite de mise à l'air étant associée à la seconde position angulaire extrême du capuchon (26) et à la première position axiale basse dudit capuchon (26) par rapport à l'embase (16), et, dans la seconde position angulaire du capuchon, un moyen (40) de rappel élastique de raideur déterminée étant interposé entre le capuchon (26) et l'embase (16), pour permettre le passage du bouchon (10) de sa troisième à sa deuxième configuration, le capuchon (26) se levant vers sa position haute de distribution dès lors qu'une injection de produit provenant du col (14) du flacon (12) exerce sur la paroi supérieure (28) de la chambre de passage (32) une pression suffisante pour que l'effort résultant surmonte l'effort dudit moyen (40) de rappel élastique, et le retour automatique du bouchon de troisième à sa deuxième configuration, le capuchon (26) étant rappelé vers sa position verticale basse sur l'embase (16) dès lors que la pression du produit est relâchée, **caractérisé en ce que** le chemin de fuite (38) est constitué par deux canaux (42, 44) formés respectivement dans l'embase (16) et le capuchon (26), qui sont abouchés l'un à l'autre dans la seule seconde position angulaire.

2. Bouchon (10) selon la revendication précédente, **caractérisé en ce que** les canaux (42, 44) comportent :
- au moins un premier lamage (42), qui est formé dans la périphérie de la portée d'extrémité (36) de l'élément d'obturation (34), et qui s'étend au moins jusqu'à l'extrémité libre (46) de ladite portée (36) de manière à communiquer avec l'extérieur du bouchon (10),
- un second lamage (44), formé dans une face inférieure (48) de la paroi supérieure (28) du capuchon (16), qui met en communication la périphérie de l'orifice (30) et la chambre (32) de passage.

3. Bouchon (10) selon la revendication précédente, **caractérisé en ce que** la portée (36) de l'élément (34) d'obturation est tronconique et **en ce que** le premier lamage (42) est orienté selon une génératrice de ladite portée (36) tronconique.

4. Bouchon (10) selon l'une des revendications 2 ou 3, **caractérisé en ce que** le second lamage (44) est d'orientation radiale.

5. Bouchon (10) selon l'une des revendications 1 à 4, **caractérisé en ce qu'**une portée tubulaire intérieure (50) du capuchon (26) comporte au moins un premier élément et un deuxième élément faisant saillie radialement vers l'intérieur du capuchon (26) qui sont destinés à coopérer simultanément respectivement avec au moins une première butée (52) angulaire et au moins une première butée (54) axiale supérieure, solidaires de l'embase (16), pour déterminer la première configuration du bouchon (10).

6. Bouchon (10) selon la revendication 5, **caractérisé en ce que** le capuchon (26) comporte au moins un troisième élément faisant saillie radialement vers l'intérieur du capuchon à partir de sa portée intérieure, et un quatrième élément intérieur au capuchon qui sont destinés à coopérer simultanément respectivement avec au moins une seconde butée (56) angulaire et avec le moyen (40) de rappel élastique, solidaires de l'embase (16), pour déterminer les deuxième et troisième configurations du bouchon (10).

7. Bouchon (10) selon les revendications 5 et 6 prises en combinaison, **caractérisé en ce que** la portée tubulaire intérieure (50) du capuchon (26) comporte au moins un pion (58), formant les premier à quatrième éléments, qui fait saillie radialement vers l'intérieur du capuchon (26), et qui est destiné à coopérer avec au moins une piste (60) oblongue qui s'étend dans la périphérie d'une extrémité inférieure (62) de l'embase (16) suivant un secteur angulaire (α) correspondant à l'angle formé entre les première et seconde positions angulaires, ladite piste (62) comportant les première butée angulaire (52), première butée axiale supérieure (54), seconde butée angulaire (56) et moyen de rappel élastique (40), et guidant le pion (58) pour déterminer les première à troisième configurations du bouchon (10).

8. Bouchon (10) selon la revendication précédente, **caractérisé en ce que** la piste (62) comporte :
- un premier tronçon (64), d'une largeur correspondant à la hauteur du pion (58), qui comporte une première extrémité (52) de la piste formant la première butée angulaire du pion (58), dont un bord supérieur (54) détermine la première butée axiale supérieure du pion (58), pour déterminer la première configuration du bouchon (10),
- un deuxième tronçon (66), d'une largeur correspondant à la hauteur du pion (58), comportant un premier bossage (68), porté notamment par un bord inférieur (70) de la piste (62), qui est agencé à une distance de la première extrémité (52) de la piste (62) correspondant sensiblement à la largeur du pion (58), qui permet le verrouillage du pion (58) dans le premier tronçon (64), et qui est susceptible d'être franchi par le pion (58) lorsque le capuchon (26) est mû en rotation,
- un troisième tronçon (70),
- un quatrième tronçon (72), d'une largeur correspondant à la hauteur du pion (58),comportant un second bossage (74), porté notamment par un bord inférieur (71) de la piste (52), qui est agencé à une distance d'une seconde extrémité (56) de piste correspondant sensiblement à la largeur du pion (58), qui permet le verrouillage du pion (58) dans un cinquième tronçon (71), et qui est susceptible d'être franchi par le pion (58) lorsque le capuchon (26) est mû en rotation,
- le cinquième tronçon (76), qui s'étend entre le second bossage (74) et la seconde extrémité (56) de la piste, qui comporte une seconde extrémité de la piste formant la seconde butée angulaire (56) du pion (58), et dont un bord supérieur (40) rappelé élastiquement forme le moyen de rappel élastique, pour déterminer les deuxième et troisième configurations du bouchon (10).

9. Bouchon (10) selon la revendication précédente, **caractérisé en ce que** le bord supérieur (40) du cinquième tronçon (76) est porté par une patte élastique (78), dont une première extrémité (80) est venue de matière avec une première partie cylindrique (82) d'un corps (84) de l'embase, qui s'étend avec un jeu (e) déterminé autour d'une deuxième partie cylindrique (86) du corps (84) de l'embase, et dont une seconde extrémité (88) flexible libre, comporte un bord inférieur constituant le bord supérieur (40) du cinquième tronçon (76).

10. Bouchon (10) selon la revendication précédente, **caractérisé en ce que** la portée (40) tubulaire intérieure du capuchon (26) comporte autant de pions (58) répartis angulairement de manière régulière que l'embase (16) comporte de pistes (62), de pattes élastiques (78) et de premiers lamages (42) répartis angulairement de manière régulière.

11. Bouchon (10) selon l'une quelconque des revendications précédentes, **caractérisé en ce que** l'embase comporte une paroi transversale supérieure (19) reposant de manière étanche sur le col (14) du flacon (12), à partir de laquelle un puits tubulaire (17) s'étend à l'intérieur du col (14) du flacon (12), ledit puits (17) comportant une paroi transversale inférieure formant la paroi (22) transversale d'entrée comportant l'orifice (24) et recevant en coulissement une cheminée tubulaire (23) qui s'étend à partir d'une paroi transversale (28) du capuchon, ladite cheminée (23) comportant à son extrémité inférieure une lèvre d'étanchéité tronconique, pour déterminer la chambre de passage (32) de manière étanche.

## Patentansprüche

1. - Tropfstopp-Verschluss (10) für ein verformbares Fläschchen (12), insbesondere ein flexibles Fläschchen, das ein kosmetisches, pharmazeutisches, industrielles Produkt oder Lebensmittel in flüssiger oder Cremeform enthält, mit:
- einem im wesentlichen rohrförmigen Sockel (16), der dazu bestimmt ist, dichtend auf einem rohrförmigen Hals (14) komplementär zum Fläschchen (12) befestigt zu werden, und von dem eine Querwand (22), genannt Eingangswand, die den Hals (14) des Fläschchens (12) verstopft, das mindestens eine Eingangs-Öffnung (24) umfasst, die mit dem Innern des Fläschchens (12) verbunden ist,
- einer im wesentlichen rohrförmigen Verschlusskappe (26), der dichtend den Sockel abdeckt (16), und von dem eine Querwand (28), "obere" genannt, mindestens eine Öffnung (30) zum Austritt des Produkts umfasst,
wobei die Verschlusskappe (26) und der Sockel (16) dichtend eine Kammer (32) zum Durchgang des Produkts definieren, zwischen der Eingangsöffnung (24) des Sockels (16) und der Öffnung (30) zum Austritt des Produkts,
wobei der Verschluss (10) geeignet ist, mindestens folgendes einzunehmen:
- eine erste Ausgestaltung, Verriegelung und Verschluss genannt, zugeordnet einer ersten extremen Winkellage der Verschlusskappe und einer ersten niedrigen axialen Position der genannten Verschlusskappe (26) im Verhältnis zum Sockel (16), wobei die Verschlusskappe (26) auf dem Sockel (16) blockiert ist und die Öffnung (30) zum Austritt des Produkts auf ein Verschlusselement (34) abgesenkt ist, das koaxial zum Sockel (16) aus dessen Quer-Eingangswand (22) ragt, wobei eine Auflagefläche (36) des Verschlusselements (34) dichtend die Öffnung (30) zum Austritt des Produkts verschließt,
- eine zweite Ausgestaltung, genannt Verteilung, zugeordnet einer zweiten extremen Winkellage der Verschlusskappe (26) und einer zweiten hohen axialen Position der genannten Verschlusskappe (26) im Verhältnis zum Sockel (16), in der die Ausgangs-Öffnung (30) mit großem Spiel (J) angeordnet ist, das oberhalb des Verschlusselements (34) bestimmt wird, um den Durchgang des Produkts durch Eingangs- (24) und Ausgangsöffnungen (30) und durch die Durchgangskammer (32) zu gestatten, wenn das Produkt des verformbaren Fläschchens (12) ausgegeben wird,
über eine dritte mittlere Ausgestaltung, Entlüftung genannt, bei der die relativen Positionen der Verschlusskappe (26) und des Sockels (16) einen Fluchtweg (38) mit reduzierten Abmessungen definieren, der die Durchgangskammer (32) mit dem Äußeren verbindet, zur Entlüftung des verformbaren Fläschchens (12) wodurch es insbesondere dem verformbaren Fläschchen (12) ermöglicht wird, nach seiner Verformung seine Form zurückzugewinnen, wobei die dritte mittlere Ausgestaltung, Entlüftung genannt, der zweiten extremen Winkellage der Verschlusskappe (26) und der ersten niedrigen axialen Position der genannten Verschlusskappe (26) im Verhältnis zum Sockel (16) zugeordnet ist, sowie dadurch dass, in der zweiten Winkellage der Verschlusskappe, ein elastisches Rückstellmittel (40) mit einer bestimmten Steifigkeit sich zwischen der Verschlusskappe (26) und dem Sockel (16) befindet, um den Übergang des Verschlusses (10) von seiner dritten zu seiner zweiten Ausgestaltung zu gestatten, die Verschlusskappe (26) hebt sich zu ihrer hohen Verteilungsposition hin, sobald eine Injektion eines Produkts aus dem Hals (14) des Fläschchens (12) auf die obere Wand (28) der Durchgangskammer (32) genügend Druck ausübt, damit die entstehende Kraft die Kraft des elastischen Rückstellmittels (40) übersteigt, und die automatische Rückkehr des Verschlusses von der dritten in seine zweite Ausgestaltung, wobei die Verschlusskappe (26) in ihre niedrige senkrechte Position auf dem Sockel (16) zurückgezogen wird, sobald der Druck des Produkts abgebaut ist, **gekennzeichnet dadurch, dass** der Fluchtweg (38) aus zwei Kanälen (42, 44) in dem Sockel (16) bzw.der Verschlusskappe (26) besteht, die nur in der zweiten Winkellage aufeinander gepresst werden.

2. - Verschluss (10) nach dem vorherigen Anspruch, **gekennzeichnet dadurch, dass** die Kanäle (42, 44) folgendes umfassen:
- mindestens eine erste Senkung (42), die in dem Umfang der Auflagefläche (36) des Verschlusselements (34) gebildet wird, und die sich mindestens bis zum freien Ende (46) der Auflagefläche (36) erstreckt, um mit dem Äußeren des Verschlusses (10) in Verbindung zu stehen,
- eine zweite Senkung (44) in einer Unterseite (48) der oberen Wand (28) der Verschlusskappe (16), die den Umfang der Öffnung (30) mit der Durchgangskammer (32) verbindet.

3. - Verschluss (10) nach dem vorherigen Anspruch, **gekennzeichnet dadurch, dass** die Auflagefläche (36) des Verschlusselements (34) kegelstumpfförmig ist, sowie dadurch, dass die erste Senkung (42) gemäß einer Mantellinie der kegelstumpfförmigen Auflagefläche (36) ausgerichtet ist.

4. - Verschluss (10) nach einem der Ansprüche 2 oder 3, **gekennzeichnet dadurch, dass** die zweite Senkung (44) von strahlenförmiger Ausrichtung ist.

5. - Verschluss (10) nach einem der Ansprüche 1 bis 4, **gekennzeichnet dadurch, dass** eine innere rohrförmige Auflagefläche (50) der Verschlusskappe (26) mindestens ein erstes Element umfasst und ein zweites Element, radial in das Innere der Verschlusskappe (26) ragend, die gleichzeitig mit einem ersten winkelförmigen Endanschlag (52) und mindestens einem ersten oberen axialen Endanschlag (54) zusammenwirken sollen, die mit dem Sockel (16) verbunden sind, um die erste Ausgestaltung des Verschlusses (10) zu definieren.

6. - Verschluss (10) nach Anspruch 5, **gekennzeichnet dadurch dass** die Verschlusskappe (26) mindestens ein drittes Element umfasst, das ausgehend von seiner inneren Auflagefläche radial in das Innere der Verschlusskappe ragt, und ein viertes Element in der Verschlusskappe, die gleichzeitig mit einem zweiten winkelförmigen Endanschlag (56) und mit dem elastischen Rückstellmittel (40) zusammenwirken sollen, die mit dem Sockel (16) verbunden sind, um die zweite und dritte Ausgestaltung des Verschlusses (10) zu definieren.

7. - Verschluss (10) nach den Ansprüchen 5 und 6 in Kombination, **gekennzeichnet dadurch, dass** die innere rohrförmige Auflagefläche (50) der Verschlusskappe (26) mindestens einen Zentrierstift (58) umfasst, der das erste bis vierte Element bildet und radial in das Innere der Verschlusskappe (26) ragt, und der mit mindestens einer länglichen Leiterbahn (60) zusammenwirken soll, die sich in dem Umfang eines unteren Endes (62) des Sockels (16) erstreckt, einem Winkelabschnitt (α) folgend, der dem Winkel zwischen der ersten und der zweiten Winkelposition entspricht, wobei die Leiterbahn (62) den ersten winkelförmigen Endanschlag (52) umfasst, den ersten oberen axialen Endanschlag (54), den zweiten winkelförmigen Endanschlag (56) und das elastische Rückstellmittel (40), und den Zentrierstift (58) führt, um die erste bis dritte Ausgestaltung des Verschlusses (10) zu definieren.

8. - Verschluss (10) nach dem vorherigen Anspruch, **gekennzeichnet dadurch, dass** die Leiterbahn (62) folgendes umfasst:
- einen ersten Abschnitt (64), mit einer Breite, die der Höhe des Zentrierstifts (58) entspricht, der ein erstes Ende (52) der Leiterbahn umfasst, das den ersten winkelförmigen Endanschlag des Zentrierstifts (58) bildet, von dem eine Oberkante (54) den ersten oberen axialen Endanschlag des Zentrierstifts (58) definiert, um die erste Ausgestaltung des Verschlusses (10) zu definieren,
- einen zweiten Abschnitt (66), mit einer Breite, die der Höhe des Zentrierstifts (58) entspricht, mit einem ersten Buckel (68), der insbesondere von einem unteren Rand (70) der Leiterbahn (62) getragen wird, der in einem Abstand vom ersten Ende (52) der Leiterbahn (62) angeordnet ist, der im wesentlichen der Breite des Zentrierstifts (58) entspricht, der die Verriegelung des Zentrierstifts (58) in dem ersten Abschnitt (64) gestattet, und der geeignet ist, von dem Zentrierstift (58) überschritten zu werden, wenn die Verschlusskappe (26) gedreht wird,
- einen dritten Abschnitt (70),
- einen vierten Abschnitt (72), mit einer Breite, die der Höhe des Zentrierstifts (58) entspricht, mit einem zweiten Buckel (74), der insbesondere von einem unteren Rand (71) der Leiterbahn (52) getragen wird, der in einem Abstand von einem zweiten Ende (56) der Leiterbahn angeordnet ist, der im wesentlichen der Breite des Zentrierstifts (58) entspricht und die Verriegelung des Zentrierstifts (58) in einem fünften Abschnitt gestattet (71), und der geeignet ist, von dem Zentrierstift (58) überschritten zu werden, wenn die Verschlusskappe (26) gedreht wird,
- den fünften Abschnitt (76), der sich zwischen dem zweiten Buckel (74) und dem zweiten Ende (56) der Leiterbahn erstreckt, der ein zweites Ende der Leiterbahn umfasst, das den zweiten winkelförmigen Endanschlag (56) des Zentrierstifts (58) bildet, und von dem eine federbelastete Oberkante (40) das elastische Rückstellmittel bildet, um die zweite und dritte Ausgestaltung des Verschlusses (10) zu definieren.

9. - Verschluss (10) nach dem vorherigen Anspruch, **gekennzeichnet dadurch, dass** die Oberkante (40) des fünften Abschnitts (76) von einer elastischen Lasche (78) getragen wird, von der ein erstes Ende (80) aus einem Stück mit einem ersten zylindrischen Teil (82) eines Körpers (84) des Sockels ist, das sich mit einem bestimmten Spiel (e) um ein zweites zylindrisches Teil (86) des Körpers (84) des Sockels erstreckt, und von dem ein zweites flexibles freies Ende (88) einen unteren Rand umfasst, der die Oberkante (40) des fünften Abschnitts (76) bildet.

10. - Verschluss (10) nach dem vorherigen Anspruch, **gekennzeichnet dadurch, dass** die rohrförmige innere Auflagefläche (40) der Verschlusskappe (26) ebensoviele regelmäßig winkelförmig verteilt Zentrierstifte (58) umfasst, wie der Sockel (16) Leiterbahnen (62), elastische Laschen (78) und regelmäßig winkelförmig verteilte erste Senkungen (42) umfasst.

11. - Verschluss (10) nach einem beliebigen der vorherigen Ansprüche, **gekennzeichnet dadurch, dass** der Sockel eine obere Querwand (19) umfasst, die dichtend auf dem Hals (14) des Fläschchens (12) ruht und von der aus ein rohrförmiger Schacht (17) sich ins Innere des Halses (14) des Fläschchens (12) erstreckt, wobei der Schacht (17) eine untere Querwand umfasst, die die Quer-Eingangswand (22) bildet, die die Öffnung (24) umfasst und gleitend einen Zylinder (23) aufnimmt, der sich von einer Querwand (28) der Verschlusskappe aus erstreckt, wobei der Zylinder (23) an seinem unteren Ende eine kegelstumpfförmige Dichtungslippe umfasst, um die Durchgangskammer (32) dichtend zu definieren.

## Claims

1. - A so-called "anti-drip" cap (10) for a deformable bottle (12), particularly a squeeze bottle, containing a cosmetic, pharmaceutical, industrial or food product in liquid or cream form, including:
- a substantially tubular base (16), which is intended to be fixed in an impermeable manner on a complementary tubular neck (14) of the bottle (12), and a so-called inlet transverse wall (22) of which that seals the neck (14) of the bottle (12) which includes at least one inlet opening (24) connecting with the inside of the bottle (12),
- a substantially tubular cover (26), which covers the base (16) in an impermeable manner, and a so-called "upper" transverse wall (28) of which includes at least one product outlet opening (30),
the cover (26) and the base (16) defining in an impermeable manner a chamber (32) for the passage of the product, interposed between the inlet opening (24) of the base (16) and the outlet opening (30) for the product,
said cap (10) being likely to occupy at least:
- a so-called sealing and locking, first configuration, associated with a first angular end position of the cover and with a first low axial position of said cover (26) with respect to the base (16), in which the cover (26) is immobilized on the base (16) and in which the product outlet opening (30) is lowered onto a sealing element (34) which projects coaxially with the base (16) from its inlet transverse wall (22), an end bearing area (36) of the sealing element (34) sealing in an impermeable manner the product outlet opening (30),
- a so-called dispensing, second configuration, associated with a second angular end position of the cover (26) and with a second high axial position of said cover (26) with respect to the base (16) in which the outlet opening (30) is placed with a defined high clearance (J) above the sealing element (34) in order to allow the product to pass through the inlet and outlet openings (24) and (30) and the passage chamber (32), once product is ejected from the deformable bottle (12),
passing through a so-called venting, third intermediate configuration in which the relative positions of the cover (26) and of the base (16) define an escape path (38) with small dimensions connecting the passage chamber (32) with the outside in order to ventilate the deformable bottle (12), in particular, allowing the deformable bottle (12) to regain its shape after having been deformed,
wherein the so-called venting, third intermediate configuration, is associated with the second angular end position of the cover (26) and with the first low axial position of said cover (26) with respect to the base (16), and, in the second angular position of the cover, a defined-stiffness elastic return means (40) is interposed between the cover (26) and the base (16) in order to allow the cap (10) to pass from its third to its second configuration, the cover (26) raising towards its dispensing high position once an injection of product coming from the neck (14) of the bottle (12) exerts on the upper wall (28) of the passage chamber (32) a pressure that is sufficient for the resulting force to exceed the force of said elastic return means (40), and the automatic return of the cap from its third to its second configuration, the cover (26) being returned towards its low vertical position on the base (16) once the pressure of the product is released, **characterized in that** the escape path (38) is constituted by two channels (42, 44) formed in the base (16) and the cover (26), respectively, which are butt-joined to each other in only the second angular position.

2. - The cap (10) according to the preceding claim, **characterized in that** the channels (42, 44) include:
- at least one first countersink (42), which is formed in the periphery of the end bearing area (36) of the sealing element (34), and which extends at least until the free end (46) of said bearing area (36) in order to connect with the outside of the cap (10),
- a second countersink (44), formed in a lower face (48) of the upper wall (28) of the cover (16), which connects the periphery of the opening (30) and the passage chamber (32) .

3. - The cap (10) according to the preceding claim, **characterized in that** the bearing area (36) of the sealing element (34) is tapered, and **in that** the first countersink (42) is oriented along a generatrix of said tapered bearing area (36).

4. - The cap (10) according to one of claims 2 or 3, **characterized in that** the second countersink (44) has a radial orientation.

5. - The cap (10) according to one of claims 1 to 4, **characterized in that** an inner tubular bearing area (50) of the cover (26) includes at least a first element and a second element projecting radially towards the inside of the cover (26) which are intended to simultaneously engage at least a first angular stop (52) and at least a first upper axial stop (54), secured to the base (16), respectively, to define the first configuration of the cap (10) .

6. - The cap (10) according to claim 5, **characterized in that** the cover (26) includes at least a third element projecting radially towards the inside of the cover from its inner bearing area, and a fourth element inside the cover which are intended to simultaneously engage at least a second angular stop (56) and the elastic return means (40), secured to the base (16), respectively, to define the second and third configurations of the cap (10) .

7. - The cap (10) according to claims 5 and 6 taken in combination, **characterized in that** the inner tubular bearing area (50) of the cover (26) includes at least one pin (58), forming the first to fourth elements, which projects radially towards the inside of the cover (26), and which is intended to engage at least one oblong track (60) which extends in the periphery of a lower end (62) of the base (16) along an angular sector (a) corresponding to the angle formed between the first and second angular positions, said track (62) including the first angular stop (52), first upper axial stop (54), second angular stop (56) and elastic return means (40), and guiding the pin (58) to define the first to third configurations of the cap (10).

8. - The cap (10) according to the preceding claim, **characterized in that** the track (62) includes:
- a first section (64), with a width corresponding to the height of the pin (58), which includes a first end (52) of the track forming the first angular stop of the pin (58), an upper edge (54) of which defines the first upper axial stop of the pin (58), to define the first configuration of the cap (10),
- a second section (66), with a width corresponding to the height of the pin (58), including a first boss (68), borne in particular by a lower edge (70) of the track (62), which is placed at a distance from the first end (52) of the track (62) substantially corresponding to the width of the pin (58), allowing the pin (58) to be locked in the first section (64), and which the pin (58) can cross over when the cover (26) is rotated,
- a third section (70),
- a fourth section (72), with a width corresponding to the height of the pin (58), including a second boss (74), borne in particular by a lower edge (71) of the track (52), which is placed at a distance from a second track end (56) substantially corresponding to the width of the pin (58), allowing the pin (58) to be locked in a fifth section (71), and which the pin (58) can cross over when the cover (26) is rotated,
- the fifth section (76), which extends between the second boss (74) and the second end (56) of the track, which includes a second end of the track forming the second angular stop (56) of the pin (58), and an elastically returned upper edge (40) of which forms the elastic return means, to define the second and third configurations of the cap (10).

9. - The cap (10) according to the preceding claim, **characterized in that** the upper edge (40) of the fifth section (76) is borne by an elastic lug (78), a first end (80) of which consists of a single piece with a first cylindrical part (82) of a body (84) of the base, which extends with a defined clearance (e) about a second cylindrical part (86) of the body (84) of the base, and a second free flexible end (88) of which includes a lower edge constituting the upper edge (40) of the fifth section (76) .

10. - The cap (10) according to the preceding claim, **characterized in that** the inner tubular bearing area (40) of the cover (26) includes as many pins (58), angularly spread in a regular manner, as the base includes tracks (62), elastic lugs (78) and first countersinks (42), angularly spread in a regular manner.

11. - The cap (10) according to any one of the preceding claims, **characterized in that** the base includes an upper transverse wall (19) resting in an impermeable manner on the neck (14) of the bottle (12), from which a tubular well (17) extends in the inside of the neck (14) of the bottle (12), said well (17) including a lower transverse wall forming the inlet transverse wall (22) including the opening (24) and receiving in a sliding manner a tubular chimney (23) which extends from a transverse wall (28) of the cover, said chimney including at its lower end a tapered impermeability lip, to define in an impermeable manner the passage chamber (32).
